# EUROPÄISCHE PATENTSCHRIFT

(11) **EP 0 413 837 B1**
(45) Veröffentlichungstag und Bekanntmachung des Hinweises auf die Patenterteilung: **30.12.1992**
(21) Anmeldenummer: 89115369.4
(22) Anmeldetag: 21.08.1989
(51) Int. Cl.: F24D 19/00

(54) **Wärmeabgabeeinrichtung**
Heat emission device
Dispositif pour émission de chaleur

(43) Veröffentlichungstag der Anmeldung: 27.02.1991
(73) Patentinhaber: KKW Kulmbacher Klimageräte-Werk GmbH, D-95326 Kulmbach (DE)
(72) Erfinder: Kaim, Leo, D-8647 Stockheim (DE)
(74) Vertreter: Tergau, Enno, Dipl.-Ing.

(56) Entgegenhaltungen:
- FR-A- 547 545
- FR-A- 1 204 670
- FR-A- 1 431 617
- FR-A- 1 452 150

## Beschreibung

Die Erfindung bezieht sich auf eine Wärmeabgabeeinrichtung, wie Elektrospeicherheizgerät, die vor einer Wand aufzustellen ist und zwischen der Wärmeabgabeeinrichtung und der Wand einen Luftspalt beläßt, wobei in den Luftspalt quer zu seiner Durchströmungsrichtung aufgrund thermischen Auftribes der Raumluft ein schwammartig offenporiger und für Luft durchgängiger Strömungsbremskörper aus temperaturbeständigem Material dadurch zu bringen ist.

Es ist bekanntlich störend, daß sich an Wänden hinter Wärmeabgabeeinrichtungen oberhalb der Heizkörper nach einiger Betriebsdauer unregelmäßige Wandverschmutzungen bilden. Diese werden durch Staubpartikel der Umgebungsluft hervorgerufen, die durch thermischen Auftrieb im Spalt zwischen Wand und Wärmeabgabeeinrichtung mitgeführt werden, wobei sie teilweise verschwelen und sich an kälteren Flächen, wie der Wand hinter einer Wärmeabgabeeinrichtung, ablagern. Je höher die Strömungsgeschwindigkeit im Spalt, um so ausgeprägter werden die staubfahnenartigen Verschmutzungen an den Wänden. Andererseits wird ein derartiger Spalt absichtlich belassen, um die Wände, vor denen die Wärmeabgabeeinrichtung aufzustellen ist, nicht zu hoch thermisch zu belasten.

Um die aufsteigende Luft zu filtrieren, wurde schon vorgesehen, in den Luftspalt quer zu seiner Durchströmungsrichtung aufgrund thermischen Auftriebs der Raumluft einen schwammartigen offenporigen und für Luft durchgängigen Strömungsbremskörper aus temperaturbeständigem Material einzubringen, wie beispielweise aus der FR-A-1 431 617 bekannt ist.

Der Erfindung liegt die Aufgabe zugrunde, eine Wärmeabgabeeinrichtung zu entwickeln, die hinter ihrer Rückwand eine intensive Luftströmung ermöglicht und Staubfahnen an den Wänden vermeidet.

Die Lösung der geschilderten Aufgabe besteht nach der Erfindung in einer Wärmeabgabeeinrichtung nach Patentanspruch 1. Danach wird in den Luftspalt ein bestimmter Strömungsbremskörper dadurch eingebracht, daß zumindest über einen Schraubenkopf an der Rückwand der Wärmeabgabeeinrichtung eine durch entsprechende Öffnungen luftdurchlässige Halterung für den Strömungsbremskörper aufschnappbar ist. Die Halterung ist so ausgeführt, daß sie den Strömungsbremskörper seitlich auf einer Teilhöhe so weit zusammenquetscht, daß ein überstehender Teil des Strömungsbremskörpers jeweils seitlich über die Außenabmessungen der Halterung in einer Ausbauchung hervorquillt. Die Ausbauchungen können sich an die Rückwand der Wärmeabgabeeinrichtung und an die Wand, vor der die Wärmeabgabeeinrichtung aufzustellen ist, bündig anschmiegen.

Die Wärmeabgabeeinrichtung funktionsgerecht aufzustellen, wird erleichtert, wenn sie durch eine Befestigungsvorrichtung mit Abstandshalter an der Wand befestigbar ist. Die Befestigungsvorrichtung bzw. der Abstandshalter lassen sich auf die Halterung mit dem Strömungsbremskörper so abstimmen, daß sich der Strömungsbremskörper Unebenheiten und Toleranzen ausgleichend an Rückwand und Stellwand anschmiegt.

Das Aufschnappen der Halterung kann jeweils durch Ausnehmungen im Rand der Halterung ermöglicht werden, die sich auf den Kopf von Schrauben aufsetzen oder aufschnappen lassen. Als geeignete Schrauben bzw. Schraubköpfe eignen sich insbesondere ohnehin am Gehäuse der Wärmeabgabeeinrichtung vorhandene.

Die Halterung kann vorteilhaft in einfacher Weise als im Querschnitt U-förmiger Bügel ausgeführt sein, der an seinem Rücken Öffnungen für den Luftdurchtritt und zumindest an seiner einen Flanke ovale Ausschnitte bei in Längsrichtung der Halterung sich erstreckender Längsachse des Ovals aufweist. Durch die ovale Ausführung kann an den Schraubköpfen einerseits ein sicherer Halt erzielt werden und andererseits seitlich ein Toleranzausgleich durchgeführt werden.

Um sicherzustellen, daß auch ohne Einkleben ein Strömungsbremskörper in der Halterung sicher gehalten bleibt, können bis zum Flankenrand Zungen freigeschnitten sein, die nach innen eingedrückt sind. Es ist vorteilhaft, die Zungen tiefer als die Eintauchtiefe der Schraubenköpfe zum Aufschnappen der Halterung randseitig einzubiegen. Dadurch erzielt man eine Aufgleithilfe zum Aufgleiten der Halterung über die Schraubenköpfe.

Die Erfindung soll nun anhand von in der Zeichnung grob schematisch wiedergegebenen Ausführungsbeispielen näher erläutert werden:
In FIG 1 ist eine Wärmeabgabeeinrichtung mit einem Strömungsbremskörper im Querschnitt und vor einer Gebäudewand aufgestellt veranschaulicht.
In FIG 2 ist ein Ausführungsbeispiel für die Halterung des Strömungsbremskörpers wiedergegeben.
In FIG 3 ist eine Seitenansicht eines Ausschnittes der Halterung nach FIG 2 dargestellt.
In FIG 4 ist ein Schnitt längs IV-IV nach FIG 3 durch die Halterung wiedergegeben.
In FIG 5 ist eine Ansicht auf die Stirnseite des Strömungsbremskörpers und seine Halterung veranschaulicht.

Die Wärmeabgabeeinrichtung 1 nach FIG 1 ist mittels eines Fußes 3 vor einer Wand 6 aufgestellt. Zwischen Wärmeabgabeeinrichtung 1 und Wand 6 verbleibt ein Luftspalt 4, um die Wand thermisch nicht zu hoch zu belasten. Die den Spalt 4 aufgrund thermischen Auftriebs durchströmende Luft wird durch einen Strömungsbremskörper 8 in einer luftdurchlässigen Halterung 7 so weit abgebremst und in ihrer Strömung vergleichmäßigt, daß an der Wand 6 bzw. Stellwand keine störenden Staubablagerungen auftreten. Die Halterung 7 kann vorteilhafterweise auf Schraubenköpfen von Schrauben 5 aufgeschnappt werden, die im Ausführungsbeispiel einen Deckel 2 des Gehäuses der Wärmeabgabeeinrichtung 1 an der Rückwand 9 des Gerätes befestigen.

Die Halterung 7 quetscht aufgrund der gegenseitig abgestimmten Abmessungen den Strömungsbremskörper seitlich auf einer Teilhöhe so weit zusammen, daß ein überstehender Teil des Strömungsbremskörpers seitlich über die Außenabmessungen der Halterung in einer Ausbauchung hervortritt und sich an der Rückwand 9 und an der Wand 6 eines Gebäudes anschmiegt. Bei der Dimensionierung ist darauf zu achten, daß der Strömungsbremskörper dabei nicht so weit zusammengequetscht wird, daß er in seiner Luftdurchlässigkeit nennenswert beeinträchtigt würde.

Reproduzierbare Verhältnisse werden vorteilhafterweise durch eine Befestigungsvorrichtung 13 mit einer Hülse als Abstandshalter 15 sichergestellt. Durch die Befestigungsvorrichtung 13, beispielsweise durch einen in der Wand 6 gehaltenen Bolzen, wird die Wärmeabgabeeinrichtung unter einem vom Abstandshalter 15 bestimmten Abstand an der Wand 6 befestigt.

Das Aufschnappen der Halterung 7 kann durch Ausnehmungen 10 nach FIG 2 zum Aufschnappen auf dem Kopf von Schrauben 5 erfolgen. Das Aufschnappen kann durch Paßsitz oder Formgebung bei federndem Material in an sich bekannter Weise erzielt werden. Die Ausnehmungen 10 sind in Flanken der Halterung 7 ausgeführt.

Die Halterung 7 kann als im Querschnitt U-förmiger Bügel nach den Figuren 2 bis 4 ausgebildet sein. An ihrem Rücken weist die Halterung 7 Öffnungen 16, beispielsweise Schlitze, auf. Vom Strömungsbremskörper 8 beruhigte Luft kann durch die Öffnungen 16 hindurchtreten.

Die Halterung könnte im Prinzip hinsichtlich der Luftströmung auch in umgekehrter Weise, also mit dem Rücken voraus, montiert werden.

Aus der Flanke der Halterung 7 sind jeweils zwischen einer ovalen Ausnehmung 10, und dem Flankenrand Einschnitte 11 vom Rand her ausgeführt, wobei die freigeschnittenen Zungen nach innen eingedrückt sind. Dadurch erzielt man am Rand eine Aufgleithilfe zum Aufgleiten der Halterung 7 über die Köpfe der Schrauben 5. Zugleich wird der Strömungsbremskörper 8 dadurch in der Halterung gegen Herausgleiten weiter gesichert. Eine Grundsicherung wird schon dadurch erzielt, daß der Strömungsbremskörper in seiner Halterung in beschriebener Weise eingequetscht ist. Es ist vorteilhaft, die Zungen tiefer als die Eintauchtiefe der Schraubenköpfe zum Aufschnappen der Halterung randseitig einzubiegen. Der Biegeversatz 12 nach FIG 4 soll also größer als die Höhe des Schraubenkopfes einer Schraube 5 sein, um leichtes Aufgleiten zu gewährleisten.

In der Ansicht auf die Stirnseite des Strömungsbremskörpers 8 in seiner Halterung 7 nach FIG 5 ist veranschaulicht, wie der Strömungsbremskörper 8 in Ausbauchungen 14 über die Außenabmessungen der Halterung 7 auf einer Teilhöhe des Strömungsbremskörpers 8 hervorquillt. Hierzu ist der Strömungsbremskörper 8 voluminöser ausgeführt als der Aufnahmeraum der Halterung 7.

## Patentansprüche

1. Wärmeabgabeeinrichtung (1), wie Elektrospeicherheizgerät, die vor einer Wand (6) aufzustellen ist und zwischen der Wärmeabgabeeinrichtung (1) und der Wand (6) einen Luftspalt (4) beläßt, wobei in den Luftspalt (4) quer zu seiner Durchströmungsrichtung aufgrund thermischen Auftriebs der Raumluft ein schwammartig offenporiger und für Luft durchgängiger Strömungsbremskörper (8) aus temperaturbeständigem Material dadurch zu bringen ist, **dadurch gekennzeichnet,** daß zumindest über einen Schraubenkopf (Schraube 5) an der Rückwand (9) der Wärmeabgabeeinrichtung (1) eine durch entsprechende Öffnungen (16) luftdurchlässige Halterung für den Strömungsbremskörper (8) aufschnappbar ist, die den Strömungsbremskörper (8) seitlich auf einer Teilhöhe so weit zusammenquetscht, daß ein überstehender Teil des Strömungsbremskörpers (8) seitlich über die Außenabmessungen der Halterung (7) in Ausbauchungen (14) hervorquillt.

2. Wärmeabgabeeinrichtung nach Anspruch 1, **dadurch gekennzeichnet,** daß sie durch eine Befestigungsvorrichtung (13) mit Abstandshalter (15) an der Wand befestigbar ist.

3. Wärmeabgabeeinrichtung nach Anspruch 1, **dadurch gekennzeichnet,** daß das Aufschnappen der Halterung (7) durch Ausnehmungen (10) in Flanken der Halterung erfolgt.

4. Wärmeabgabeeinrichtung nach Anspruch 3, **dadurch gekennzeichnet,** daß die Halterung (7) als im Querschnitt U-förmiger Bügel ausgeführt ist, der an seinem Rücken Öffnungen (16) für den Luftdurchtritt und zumindest an seiner einen Flanke ovale Ausnehmungen (10) bei in Längsrichtung der Halterung sich erstreckender Längsachse des Ovals aufweist.

5. Wärmeabgabeeinrichtung nach Anspruch 4, **dadurch gekennzeichnet,** daß aus der Flanke der Halterung (7) jeweils zwischen einer ovalen Ausnehmung (10) und dem Flankenrand Zungen freigeschnitten sind, die am Rand nach innen eingedrückt sind, um eine Aufgleithilfe zum Aufgleiten der Halterung (7) über die Schraubenköpfe zu bilden.

6. Wärmeabgabeeinrichtung nach Anspruch 5, **dadurch gekennzeichnet,** daß die Zungen zwischen den Einschnitten (11) tiefer als die Eintauchtiefe der Schraubenköpfe (der Schrauben 5) zum Aufschnappen der Halterung (7) randseitig eingebogen sind.

## Claims

1. A heat emission appliance (1) such as an electric heat storage appliance to be set up in front of a wall (6) and which leaves an air gap (4) between the heat emission appliance (1) and the wall (6), where a sponge-type open pored flow braking body (8) permeable to air and made of a heat resistant material can be introduced into the air gap (4) transversely to its direction of flow due to the thermal lift of the room air
by letting a mounting for the flow braking body (8) be catch-engaged over at least one screw head (screw 5) at the rear side (9) of the heat emission appliance (1), which mounting allows air to pass through suitable openings (16) and which compresses the flow braking body (8) laterally over a part of its height to such an extent that a projecting part of the flow braking body (8) swells out laterally beyond the outer dimensions of the mounting (7) in bulges (14).

2. A heat emission appliance according to claim 1, characterized in that it can be fixed to the wall by means of a fixing device (13) with a distance piece (15).

3. A heat emission appliance according to claim 1, characterized in that the catch engagement of the mounting (7) is effected through cut outs (10) in the sides of the mounting.

4. A heat emission appliance according to claim 3, characterized in that the mounting (7) is designed as a bracket with a channel-shaped cross section having openings (16) at its back for the passing of air, and at least on one of its sides, oval cut outs (10) with the longitudinal axis of the oval extending in the longitudinal direction of the mounting (7).

5. A heat emission appliance according to claim 4, characterized in that tongues are cut out from the side of the mounting (7) respectively between an oval cut out (10) and the side edge, which tongues are pushed inwards at the edge in order to form a sliding-on guide for sliding the mounting (7) over the screw heads.

6. A heat emission appliance according to claim 5, characterized in that the tongues between the cuts (11) are bent in more deeply at the side edge than the depth of penetration of the screw heads (of the screws 5) for the catch engagement of the mounting (7).

## Revendications

1. Dispositif de production de chaleur (1), tel qu'un appareil de chauffage électrique à accumulation, qui doit être placé devant un mur (6) en laissant entre le dispositif de production de chaleur (1) et le mur (6) un interstice (4), en disposant dans l'interstice (4) transversalement à sa direction de circulation, causée par la poussée thermique de l'air environnant, un corps de freinage de circulation (8) perméable à l'air, spongieux, à pores ouverts, en une matière résistant à la température,
en manière qu'il soit possible de fixer immédiatement sur au moins une tête de vis (vis 5) sur la paroi dorsale (9) du dispositif de production de chaleur (1) une fixation perméable à l'air par des ouvertures correspondantes (16) pour le corps de freinage de circulation (8), qui presse latéralement le corps de freinage de circulation (8) sur une partie de sa hauteur de telle manière qu'une partie du corps de freinage de circulation (8) qui dépasse ressorte latéralement en des évasements (14) au-delà des dimensions externes de la fixation (7).

2. Dispositif de production de chaleur selon la revendication 1, caractérisé en ce qu'il peut être fixé sur le mur par un dispositif de fixation (13) muni d'une entretoise (15).

3. Dispositif de production de chaleur selon la revendication 1, caractérisé en ce que la fixation immédiate de la fixation (7) se fait par des évidements (10) dans les côtés de la fixation.

4. Dispositif de production de chaleur selon la revendication 3, caractérisé en ce que la fixation (7) est sous forme d'un étrier à section transversale en forme de U, qui présente sur sa partie dorsale des ouvertures (16) pour la circulation d'air et sur au moins l'un de ses côtés des évidements ovales (10) dont l'axe longitudinal s'étend dans la direction longitudinale de la fixation.

5. Dispositif de production de chaleur selon la revendication 4, caractérisé en ce que dans le côté de la fixation (7) sont dégagées à chaque fois, entre un évidement oval (10) et le bord du côté, des languettes qui sont pliées au bord vers l'intérieur pour former une aide au glissement pour le glissement de la fixation (7) sur les têtes de vis.

6. Dispositif de production de chaleur selon la revendication 5, caractérisé en ce que les languettes sont courbées du côté du bord entre les encoches (11) plus profondément que la profondeur de pénétration des têtes de vis (des vis 5) pour la fixation immédiate de la fixation (7).
